# EUROPÄISCHE PATENTSCHRIFT

(11) **EP 3 299 307 B1**
(45) Veröffentlichungstag und Bekanntmachung des Hinweises auf die Patenterteilung: **12.12.2018**
(21) Anmeldenummer: 17192579.5
(22) Anmeldetag: 22.09.2017
(51) Int. Cl.: B65D 5/02

(54) **VERPACKUNG**
PACKAGING
EMBALLAGE

(30) Priorität: 23.09.2016 DE 202016105315 U
(43) Veröffentlichungstag der Anmeldung: 28.03.2018
(73) Patentinhaber: Dinkhauser Kartonagen Swiss AG, 6331 Hünenberg ZG (CH)
(72) Erfinder: MATZKE, Roland, 93073 Neutraubling (DE)
(74) Vertreter: Hoefer & Partner Patentanwälte mbB

(56) Entgegenhaltungen:
- WO-A1-02/12073
- DE-U1- 9 100 634
- US-A- 5 050 766

## Beschreibung

Die Erfindung betrifft eine Verpackung gemäß dem Oberbegriff des Anspruches 1.

Eine derartige Verpackung ist aus der WO 02/12073 A1 bekannt und ist als höhenvariable Verpackung ausgebildet. Dies bedeutet, dass die Verpackung aus einem Zuschnitt in unterschiedlichen Höhen, aufgestellt werden kann, was zu verschiedenen Verpackungsgrößen beziehungsweise Verpackungsvolumina führt. Bei bekannten Verpackungen sind hierfür Perforationen an den Kanten der Verpackungswände vorgesehen, die eingerissen und entfernt werden können, um die unterschiedlichen Verpackungsvolumina zu realisieren. Hierfür ist es nachteiligerweise teilweise nötig, Werkzeuge, wie beispielsweise Messer, zu verwenden, um ein sauberes Abtrennen der jeweiligen Verpackungswandbereiche sicherzustellen.

Es ist daher Aufgabe der vorliegenden Erfindung, eine Verpackung der im Oberbegriff des Anspruches 1 angegebenen Art zu schaffen, die es möglich macht, unterschiedliche Verpackungsvolumina ohne die Notwendigkeit des Vorsehens von Perforationen oder ohne die Notwendigkeit des Verwendens von Werkzeugen zu realisieren.

Die Lösung dieser Aufgabe erfolgt durch die Merkmale des Anspruches 1.

Das technische Konzept der erfindungsgemäßen Verpackung basiert auf der Idee, im Zuschnitt der Verpackung für das Einstellen von unterschiedlichen Verpackungsvolumina erforderliche Falzungen vorzusehen, sodass es auf einfache Art und Weise, ohne die Notwendigkeit der Verwendung von Werkzeugen, möglich ist, beim Aufstellen der erfindungsgemäßen Verpackung das jeweilige Verpackungsvolumen dadurch zu wählen, dass die entsprechenden Falzungen einer ersten Deckelanordnung, einer zweiten Deckelanordnung beziehungsweise einer dritten Deckelanordnung herangezogen werden.

Dies ergibt zunächst den Vorteil, dass es möglich ist, mit diesem Konzept Verpackungen bereitzustellen, die zumindestens zwei, jedoch durchaus eine Mehrzahl von unterschiedlichen Verpackungsvolumina mit einem einzigen Zuschnitt möglich machen.

Des Weiteren ergibt sich der Vorteil, dass durch den Verzicht auf Perforationen das Verpackungsmaterial der erfindungsgemäßen Verpackung nicht geschwächt wird.

Ein weiterer Vorteil ist darin zu sehen, dass es die erfindungsgemäßen Deckelanordnungen möglich machen, dass die Verpackung, unabhängig davon, welches Volumen vom Benutzer gewählt wird, einen dichten Deckel aufweist, in den nach dem Verschließen der Verpackung kein weiteres Material, wie beispielsweise ein Beipackzettel, eingeschoben und in den Innenraum der Verpackung gebracht werden kann.

Ferner ergibt sich der Vorteil, dass die erfindungsgemäße Ausgestaltung eine Erhöhung der Rückstellkraft auf den Deckel möglich macht, was im Zusammenhang mit einem Verschluss, wie beispielsweise einem Selbstklebeverschluss, höhere Haltekräfte des Verschlusses ergibt, was sicherstellt, dass die Verpackung, beispielsweise auch beim Aufbringen äusserer Belastungen, sicher verschlossen bleibt.

Die Unteransprüche haben vorteilhafte Weiterbildungen der Erfindung zum Inhalt.

Insbesondere kann bei einer besonders bevorzugten Ausführungsform der Boden als Blitzboden ausgebildet sein.

Weitere Einzelheiten, Vorteile und Merkmale der vorliegenden Erfindung ergeben sich aus nachfolgender Beschreibung eines Ausführungsbeispiels anhand der Zeichnung. Darin zeigt:
Fig. 1 eine perspektivische Darstellung der erfindungsgemäßen Verpackung im geöffneten Zustand zur Einstellung eines ersten Verpackungsvolumens,
Fig. 2 eine perspektivische Darstellung der erfindungsgemäßen Verpackung im geschlossenen Zustand,
Fig. 3 eine der Figur 1 entsprechende Darstellung der erfindungsgemäßen Verpackung zur Einstellung eines zweiten Verpackungsvolumens, und
Fig. 4 eine der Fig. 2 entsprechende Darstellung der erfindungsgemäßen Verpackung im geschlossenen Zustand.

Bevor im Einzelnen auf die Merkmale der erfindungsgemäßen Verpackung, insbesondere anhand der Figuren 1 und 3, Bezug genommen wird, ist zu betonen, dass es sich bei den Darstellungen der Figuren 1 und 2 beziehungsweise 3 und 4 nicht um zwei verschiedene Verpackungen handelt, sondern um eine Verpackung 1 aus einem einzigen Verpackungszuschnitt, die bei der Darstellung der Figuren 1 und 2 ein erstes, großes Volumen einnimmt, während sie bei der Darstellung der Figuren 3 und 4 ein zweites, im Vergleich zum ersten Verpackungsvolumen kleineres Volumen einnimmt.

Dementsprechend wird nachfolgend anhand der Fig. 1 der Aufbau der erfindungsgemäßen Verpackung 1 zur Einstellung des ersten Verpackungsvolumens erläutert, während anhand der Figur 3 der Aufbau der Verpackung 1 zur Einstellung des zweiten Verpackungsvolumens erläutert werden wird.

Aus Fig. 1 ist ersichtlich, dass die Verpackung 1 zwei Seitenwände 2 und 3 aufweist, die beabstandet und parallel zueinander angeordnet sind.

Ferner weist die Verpackung 1 eine Vorderwand 4 und eine zu dieser beabstandet angeordnete Rückwand 5 auf. Die Seitenwände 2, 3 sowie die Vorderwand 4 und die Rückwand 5 sind mit einer Bodenwand 6 verbunden und begrenzen zusammen mit dieser einen Innenraum 7 der Verpackung 1, der, wie zuvor erläutert, ein erstes Verpackungsvolumen definiert.

Hierfür weist die Verpackung 1 eine erste Deckenanordnung 8 auf. Diese erste Deckelanordnung 8 umfasst eine erste Deckellaschenanordnung 9, die, um eine erste Falzlinie F1 in Richtung R1 auf den Innenraum 7 zu, klappbar an einem ersten Rückwandbereich 10 der Rückwand 5 angeordnet ist.

Die Deckelanordnung 8 weist ferner eine zweite Deckellaschenanordnung 11 auf, die um eine zweite Falzlinie F2, in Richtung R2 auf den Innenraum 6 zu, klappbar an einer der Seitenwände 2, 3 angeordnet ist, beispielsweise an der Seitenwand 2.

Die zweite Deckellaschenanordnung 11 weist einen seitenwandseitigen Laschenbereich 12 auf, der über die zweite Falzlinie F2 mit der Seitenwand 2 verbunden ist. Dieser seitenwandseitige Laschenbereich 12 ist über eine dritte Falzlinie F3 mit einem ersten Rand eines Verbindungslaschenbereichs 13 verbunden, dessen zweiter Rand über eine vierte Falzlinie F4 mit einer Deckellasche 14 der ersten Deckelanordnung 8 verbunden ist.

Fig. 1 verdeutlicht, dass die erste Deckelanordnung 8 bei der in Fig. 1 dargestellten Ausführungsform ferner eine vorderwandseitige Deckellasche 28 aufweist, die über eine Falzlinie F13 an der Vorderwand 4 klappbar angeordnet ist, also, wie Fig.1 verdeutlicht, in Richtung auf den Innenraum 7 um die Falzlinie F13 geklappt werden kann.

Ferner zeigt Fig. 1, dass bei dieser besonders bevorzugten Ausführungsform zwei zweite Deckellaschenanordnungen 11, 11', den Seitenwänden 2 beziehungsweise 3 zugeordnet, vorgesehen sind.

Soll die Verpackung 1 zur Einstellung des in Fig. 2 sichtbaren Verpackungsvolumens aufgestellt werden, werden nach dem Aufrichten der Seitenwände 2, 3, der Vorderwand 4, der Rückwand 5 und der Bodenwand 6 durch Druckaufbringung auf die seitenwandseitigen Laschenbereiche 12 die beiden zweiten Deckellaschenanordnungen 11, 11' in Richtung auf den Innenraum 7 verschwenkt, wobei durch die Anlenkung des Deckelteils 14 über den Verbindungslaschenbereich 13 am seitenwandseitigen Laschenbereich 12 auch die erste Deckelanordnung 8 in Richtung auf den Innenraum 7 verschwenkt wird. Bevor die erste Deckelanordnung 8 völlig geschlossen wird, wird die vorderwandseitige Deckellasche 28 ebenfalls in Richtung auf den Innenraum 7 verschwenkt, sodass sie auf zwei randseitigen Auflagebereichen der Laschenbereiche 12 aufliegt, sodass der beispielsweise vorgesehene Selbstklebeverschluss auf einer Klebelasche 27, die über eine Falzlinie F12 am freien Rand der Deckellasche 14 angebracht ist, die Verpackung 1 verschlossen werden kann. Wie Fig. 1 verdeutlicht, weist bei dieser besonders bevorzugten Ausführungsform die Klebelasche 27 randseitige Seitenwandklebelaschen 27A und 27B auf, die im geschlossenen Verpackungszustand gemäß Fig. 2 auf den zugeordneten Seitenwänden 2 beziehungsweise 3 fixiert sind.

Somit ist es möglich, ohne jedwede Perforationen im Material der erfindungsgemäßen Verpackung 1 und ohne die Verwendung von Werkzeugen das erste in Fig. 2 dargestellte Verpackungsvolumen einzustellen.

Zur Einstellung eines zweiten Verpackungsvolumens wird nachfolgend auf die Figuren 3 und 4 Bezug genommen. Hierzu ist zunächst zu sagen, dass dieses zweite Verpackungsvolumen, wie aus Fig. 4 ersichtlich ist, ein kleineres Volumen ist, als das gemäß Fig. 2 eingestellte Verpackungsvolumen.

Um dieses zweite Verpackungsvolumen realisieren zu können, weist die erfindungsgemäße Verpackung 1 eine zweite Deckelanordnung 15 auf. Diese zweite Deckelanordnung 15 umfasst die erste Deckellaschenanordnung 9 und den ersten Rückwandbereich 10, der in diesem Fall ein Teil der zweiten Deckelanordnung 15 ist. Hierbei ist der erste Rückwandbereich 10 über eine fünfte Falzlinie F5 an einem zweiten Rückwandbereich 16, wiederum in Richtung auf den Innenraum 7, klappbar angeordnet. Dieser Rückwandbereich 16 ist mit der Bodenwand 6 verbunden.

Ferner weist die erfindungsgemäße Verpackung 1 zumindestens eine dritte Deckellaschenanordnung 17 auf, wobei bei der besonders bevorzugten Ausführungsform, die in den Figuren dargestellt ist, zwei dritte Deckellaschenanordnungen 17, 17' vorgesehen sind, die identisch ausgebildet sind. Nachfolgend wird zur Beschreibung dieser Deckellaschenanordnungen 17, 17' auf die Deckellaschenanordnung 17 Bezug genommen. Die dritte Deckellaschenanordnung 17 weist einen ersten Vorderwandbereich 18 auf, der über eine sechste Falzlinie F6 an einen zweiten Vorderwandbereich 19, in Richtung auf den Innenraum 7 klappbar, angeordnet ist. Die gestrichelte Linie L ist in Fig. 3 lediglich eingezeichnet, um zu verdeutlichen, dass der genannte Vorderwandbereich 18 eine Hälfte eines Gesamt-Vorderwandbereichs darstellt, wobei die Hälfte 18 der Deckellaschenanordnung 17 zugeordnet ist, die repräsentativ für die beiden Deckellaschenanordnungen 17, 17' beschrieben wird. Wie Fig. 3 verdeutlicht, ergibt sich aufgrund der identischen Ausbildung der beiden Deckellaschenanordnungen 17, 17' eine trapezförmige Ausbildung für den Gesamt-Vorderwandbereich 18, 18'.

Die dritte Deckellaschenanordnung 17 weist ferner einen dritten Vorderwandbereich 20 auf, der an einem ersten Rand über eine Falzlinie F7 am erster Vorderwandbereich 18 klappbar angeordnet ist und an seinem zweiten Rand über eine Falzlinie F8 an einer vierten Deckellaschenanordnung 21, in Richtung auf den Innenraum 7, klappbar angeordnet ist. Die vierte Deckellaschenanordnung 21, zu der es ebenfalls ein identisch ausgebildetes zweites Bauteil 21' gibt, weist einen ersten Seitenwandbereich 22 auf, der an einem ersten Rand über eine Falzlinie F9 an einem zweiten Seitenwandbereich 23 klappbar angeordnet ist, und der an einem zweiten Rand über eine Falzlinie F10 an einem dritten Seitenwandbereich 24, in Richtung auf den Innenraum 7, klappbar angeordnet ist. Hierbei ist der dritte Seitenwandbereich 24 über eine Falzlinie F11 an der ersten Deckellaschenanordnung 9 und dem ersten Rückwandbereich 10, wiederum in Richtung auf den Innenraum 7, klappbar angeordnet.

Fig. 3 verdeutlicht ferner, dass die Falzlinie F3 in einem spitzen Winkel α zur Falzlinie F11 angeordnet ist. Die Falzlinie F10 ist ebenfalls in einem spitzen Winkel β zur Falzlinie F11 angeordnet. Bei der in Fig. 3 dargestellten besonders bevorzugten Ausführungsform sind die Winkel α und β zumindestens annährend identisch, vorzugsweise genau gleich ausgebildet, was bedeutet, dass die Falzlinien F3 und F11 zumindest im Wesentlichen, vorzugsweise genau, parallel zueinander angeordnet sind.

Ferner verdeutlicht Fig. 3, dass die Falzlinie F8 von einem Schnittpunkt mit der Falzlinie F9 in Richtung Deckel bis zu einem deckelseitigen Ende F8E verläuft, ab dem ein Schlitz 25 bis zu einem Oberrand 26 des ersten Seitenwandbereichs 22 verläuft. Ein derartiger Schlitz ist auch auf der gegenüberliegenden Seite der Verpackung 1 vorgesehen. Dies macht es möglich, die vorderwandseitige Deckellasche 28, die in Fig. 1 sichtbar ist, in Richtung Innenraum zu klappen, was zuvor anhand der Figuren 1 und 2 erläutert worden ist.

Soll die Verpackung 1 geschlossen werden und soll hierbei das in Fig. 4 dargestellte zweite Verpackungsvolumen eingestellt werden, ist es lediglich erforderlich, ausgehend vom Zustand der Fig.1 durch Drücken auf die ersten Vorderwandbereiche 18, 18' und durch unterstützendes Drücken auf die Seitenwandbereiche 22 die zweite Deckelanordnung 15 in Richtung auf den Innenraum 7 zu verschwenken, wobei die Klebelasche 27 auf den zweiten Vorderwandbereich 19 aufgeklebt wird. Weist die Klebelasche 27, wie in Fig. 3 dargestellt, wiederum Seitenwandklebelaschen 27A und 27B auf, werden diese auf den Seitenwänden 2 beziehungsweise 3 fixiert. Diesen Zustand verdeutlicht Fig. 4.

Neben der vorstehenden schriftlichen Offenbarung der Erfindung wird hiermit zur Ergänzung der Offenbarung explizit auf die zeichnerische Darstellung der Erfindung in den Fig. 1 bis 4 Bezug genommen.

### Bezugszeichenliste

- 1: Verpackung
- 2, 3: Seitenwände
- 4: Vorderwand
- 5: Rückwand
- 6: Bodenwand
- 7: Innenraum
- 8: erste Deckelanordnung
- 9: erste Deckellaschenanordnung
- 10: erster Rückwandbereich
- 11, 11': zweite Deckellaschenanordnung
- 12: seitenwandseitiger Laschenbereich
- 13: Verbindungslaschenbereich
- 14: Deckellasche
- 15: zweite Deckelanordnung
- 16: zweiter Rückwandbereich
- 17: dritte Deckellaschenanordnung
- 18: erster Vorderwandbereich
- 19: zweiter Vorwandwandbereich
- 20: dritter Vorderwandbereich
- 21: vierte Deckellaschenanordnug
- 22: erster Seitenwandbereich
- 23: zweiter Seitenwandbereich
- 24: dritter Seitenwandbereich
- 25: Schlitz
- 26: Oberrand
- 27: Klebelasche
- 27A, 27B: Seitenwandklebelaschen
- 28: vorderwandseitige Deckellasche
- F1 bis F13: erste bis dreizehnte Falzlinie
- L: Mittellinie

## Patentansprüche

1. Verpackung (1)
- mit zwei Seitenwänden (2, 3),
- mit einer Vorderwand (4) und einer Rückwand (5), sowie
- mit einer Bodenwand (6), die mit den Seitenwänden (2, 3) der Vorwand (4) und der Rückwand (5) einen Innenraum (7) begrenzen,
- mit einer ersten Deckelanordnung (8), die aufweist:
o eine erste Deckellaschenanordnung (9), die um eine erste Falzlinie (F1), in Richtung (R1) auf den Innenraum (7), klappbar an einem ersten Rückwandbereich (10) der Rückwand (5) angeordnet ist,
o zumindestens eine zweite Deckellaschenanordnung (11), die um eine zweite Falzlinie (F2) in Richtung (R2) auf den Innenraum (7), klappbar an einer (2) der Seitenwände (2, 3) angeordnet ist, und die einen stirnwandseitigen Laschenbereich (12) aufweist, der über die zweite Falzlinie (F2) mit der Seitenwand (2) verbunden ist, und der über eine dritte Falzlinie (F3) mit einem ersten Rand eines Verbindungslaschenbereichs (13) verbunden ist, dessen zweiter Rand über eine vierte Falzlinie (F4) mit einer Deckellasche (14) der ersten Deckelanordnung (8) verbunden ist; und
- mit einer zweiten Deckelanordnung (15), die aufweist:
o die erste Deckellaschenanordnung (9) und den ersten Rückwandbereich (10) als Teil der zweiten Deckelanordnung (15), wobei der erste Rückwandbereich (10) über eine fünfte Falzlinie (F5) an einem zweiten Rückwandbereich (16), in Richtung auf den Innenraum (7), klappbar angeordnet ist, **dadurch gekennzeichnet**,
o dass die zweite Deckelanordnung (15) zumindest eine dritte Deckellaschenanordnung (17) aufweist, die einen ersten Vorderwandbereich (18), der über eine sechste Falzlinie (F6) an einem zweiten Vorderwandbereich (19), in Richtung auf den Innenraum (7) klappbar angeordnet ist, und die einen dritten Vorderwandbereich (20) umfasst, der an einem ersten Rand über eine siebte Falzlinie (F7) am ersten Vorderwandbereich (18) klappbar angeordnet ist und der an seinem zweiten Rand über eine achte Falzlinie (F8) an einer vierten Deckellaschenanordnung (21), in Richtung auf den Innenraum (7), klappbar angeordnet ist, wobei die vierte Deckellaschenanordnung (21) einen ersten Seitenwandbereich (22), der an einen ersten Rand über eine neunte Falzlinie (F9) an einem zweiten Seitenwandbereich (23), in Richtung auf den Innenraum (7), klappbar angeordnet ist, und der an einem zweiten Rand über eine zehnte Falzlinie (F10) an einem dritten Seitenwandbereich (24), in Richtung auf den Innenraum (7), klappbar angeordnet ist, wobei der dritte Seitenwandbereich (24) über eine elfte Falzlinie (F11) an der ersten Deckellaschenanordnung (9) und dem ersten Rückwandbereich (10), in Richtung auf den Innenraum (7), klappbar angeordnet ist.

2. Verpackung nach Anspruch 1, **dadurch gekennzeichnet, dass** die dritte Falzlinie (F3) in einem spitzen Winkel (α) zur elften Falzlinie (F11) angeordnet ist.

3. Verpackung nach Anspruch 1 oder 2, **dadurch gekennzeichnet, dass** die zehnte Falzlinie (F10) in einem spitzen Winkel (β) zur elften Falzlinie (F11) angeordnet ist.

4. Verpackung nach Anspruch 2 und 3, **dadurch gekennzeichnet, dass** die Winkel α und β gleich groß sind.

5. Verpackung nach einem der Ansprüche 1 bis 4, **dadurch gekennzeichnet, dass** die achte Falzlinie (F8) an einem deckelseitigen Ende (F8E) zu einem Schlitz (25) führt, der bis zu einem Oberrand (26) des ersten Seitenwandbereiches (22) reicht.

6. Verpackung nach einem der Ansprüche 1 bis 5, **dadurch gekennzeichnet, dass** eine Klebelasche (27) über eine zwölfte Falzlinie (F12) am freien Rand der Deckellasche (14) angeordnet ist.

7. Verpackung nach Anspruch 6, **dadurch gekennzeichnet, dass** die Klebelasche (27) randseitige Seitenwandklebelaschen (27A, 27B) aufweist, die in geschlossenem Verpackungszustand auf der zugeordneten Seitenwand (2 beziehungsweise 3) fixiert sind.

8. Verpackung nach Anspruch 7, **dadurch gekennzeichnet, dass** die Klebelasche (7) und die Seitenwandklebelaschen (27A, 27B) mit einem Selbstklebeverschluss versehen sind.

9. Verpackung nach einem der Ansprüche 1 bis 8, **dadurch gekennzeichnet, dass** die erste Deckelanordnung (8) eine vorderwandseitige Deckellasche (28) aufweist, die über eine dreizehnte Falzlinie (F13) an der Vorderwand (4) klappbar angeordnet ist.

10. Verpackung nach einem der Ansprüche 1 bis 9, **dadurch gekennzeichnet, dass** die Verpackung aus einem einstückigen flachen Zuschnitt gefaltet ist, der sämtliche Falzlinien (F1 bis F13) aufweist.

11. Verpackung nach einem der Ansprüche 1 bis 10, **dadurch gekennzeichnet, dass** die Bodenwand (6) als Blitzboden ausgebildet ist.

12. Verpackung nach einem der Ansprüche 1 bis 11, **dadurch gekennzeichnet, dass** zwei identisch ausgebildete Deckellaschenanordnungen (11, 11') vorgesehen sind.

13. Verpackung nach einem der Ansprüche 1 bis 12, **dadurch gekennzeichnet, dass** zwei identisch ausgebildete dritte Deckellaschenanordnungen (17, 17') vorgesehen sind.

14. Verpackung nach einem der Ansprüche 1 bis 13, **dadurch gekennzeichnet, dass** das Verpackungsmaterial Wellpappe ist.

## Claims

1. Packaging (1)
- with two side walls (2, 3),
- with a front wall (4) and a back wall (5), as well as
- with a bottom wall (6), delimiting an interior space (7) with the side walls (2, 3) of the front wall (4) and the back wall (5),
- with a first cover arrangement (8), comprising:
• a first cover flap arrangement (9) that is arranged so as to be foldable about a first fold line (F1) in the direction (R1) towards the interior space (7) at a first back wall area (10) of the back wall (5),
• at least one second cover flap arrangement (11) that is arranged so as to be foldable about a second fold line (F2) in the direction (R2) towards the interior space (7) at one (2) of the side walls (2, 3), and that has a face-wall-side flap area (12) that is connected to the side wall (2) via the second fold line (F2), and that is connected to a first edge of a connection flap area (13) via a third fold line (F3), with the second edge of the connection flap area (13) being connected to a cover flap (14) of the first cover arrangement (8) via a fourth fold line (F4); and
- with a second cover arrangement (15), comprising:
• the first cover flap arrangement (9) and the first back wall area (10) as a part of the second cover arrangement (15), wherein the first back wall area (10) is arranged so as to be foldable via a fifth fold line (F5) at a second back wall area (16) in the direction towards the interior space (7), **characterized in that**
• the second cover arrangement (15) has at least a third cover flap arrangement (17) that comprises a first front wall area (18) that is arranged so as to be foldable via a sixth fold line (F6) at a second front wall area (19) in the direction towards the interior space (7) and a third front wall area (20) that is arranged so as to be foldable at a first edge via a seventh fold line (F7) at the first front wall area (18), and that, at its second edge, is arranged so as to be foldable via an eighth fold line (F8) at a fourth cover flap arrangement (21) in the direction towards the interior space (7), wherein the fourth cover flap arrangement (21) [comprises] a first side wall area (22) that is arranged so as to be foldable at a first edge via a ninth fold line (F9) at a second side wall area (23) in the direction towards the interior space (7), and that is arranged so as to be foldable at a second edge via a tenth fold line (F10) at a third side wall area (24) in the direction towards the interior space (7), wherein the third side wall area (24) is arranged so as to be foldable via an eleventh fold line (F11) at the first cover flap arrangement (9) and the first back wall area (10) in the direction towards the interior space (7).

2. Packaging according to claim 1, **characterized in that** the third fold line (F3) is arranged at an acute angle (α) to the eleventh fold line (F11).

3. Packaging according to claim 1 or 2, **characterized in that** the tenth fold line (F10) is arranged at an acute angle (β) to the eleventh fold line (F11).

4. Packaging according to claim 2 and 3, **characterized in that** the angles α and β have the same size.

5. Packaging according to any of the claims 1 to 4, **characterized in that**, at a cover-side end (F8E), the eighth fold line (F8) leads to a slid (25) which reaches up to an upper edge (26) of the first side wall area (22) .

6. Packaging according to any of the claims 1 to 5, **characterized in that** an adhesive flap (27) is arranged at the free edge of the cover flap (14) via a twelfth fold line (F12).

7. Packaging according to claim 6, **characterized in that** the adhesive flap (27) has edge-side side wall adhesive flaps (27A, 27B) which in the closed packaging state are affixed at the respective side wall (2 or 3).

8. Packaging according to claim 7, **characterized in that** the adhesive flap (7) and the side wall adhesive flaps (27A, 27B) are provided with a self-adhesive closure.

9. Packaging according to any of the claims 1 to 8, **characterized in that** the first cover arrangement (8) has a front-wall-side cover flap (28) which is arranged at the front wall (4) so as to be foldable via a thirteenth fold line (F13).

10. Packaging according to any of the claims 1 to 9, **characterized in that** the packaging is folded from a one-piece flat cutting that comprises all fold lines (F1 to F13).

11. Packaging according to any of the claims 1 to 10, **characterized in that** the bottom wall (6) is embodied as a crash-lock base.

12. Packaging according to any of the claims 1 to 11, **characterized in that** two identically formed cover flap arrangements (11, 11') are provided.

13. Packaging according to any of the claims 1 to 12, **characterized in that** two identically formed third cover flap arrangements (17, 17') are provided.

14. Packaging according to any of the claims 1 to 13, **characterized in that** the packaging material is corrugated cardboard.

## Revendications

1. Emballage (1)
- avec deux parois latérales (2, 3),
- avec une paroi avant (4) et une paroi arrière (5), ainsi que
- avec une paroi de fond (6), qui délimite avec les parois latérales (2, 3) la paroi avant (4) et la paroi arrière (5) un espace intérieur (7),
- avec un premier agencement de couvercle (8), qui présente :
- un premier agencement de languette de couvercle (9), qui est agencé au niveau d'une première zone de paroi arrière (10) de la paroi arrière (5) de manière rabattable autour d'une première ligne de pliage (F1), en direction (R1) de l'espace intérieur (7),
- au moins un deuxième agencement de languette de couvercle (11), qui est agencé au niveau d'une (2) des parois latérales (2, 3) de manière rabattable autour d'une deuxième ligne de pliage (F2) en direction (R2) de l'espace intérieur (7), et qui présente une zone de languette côté paroi avant (12), qui est reliée à la paroi latérale (2) par le biais de la deuxième ligne de pliage (F2), et qui est reliée à un premier bord d'une zone de languette de liaison (13) par le biais d'une troisième ligne de pliage (F3), dont le deuxième bord est relié à une languette de couvercle (14) du premier agencement de couvercle (8) par le biais d'une quatrième ligne de pliage (F4) ; et
- avec un deuxième agencement de couvercle (15), qui présente :
- le premier agencement de languette de couvercle (9) et la première zone de paroi arrière (10) en tant que partie du deuxième agencement de couvercle (15), dans lequel la première zone de paroi arrière (10) est agencée de manière rabattable au niveau d'une deuxième zone de paroi arrière (16), en direction de l'espace intérieur (7), par le biais d'une cinquième ligne de pliage (F5), **caractérisé en ce que**
- le deuxième agencement de couvercle (15) présente au moins un troisième agencement de languette de couvercle (17), qui comprend une première zone de paroi avant (18), qui est agencée de manière rabattable au niveau d'une deuxième zone de paroi avant (19), en direction de l'espace intérieur (7), par le biais d'une sixième ligne de pliage (F6), et qui comprend une troisième zone de paroi avant (20), qui est agencée de manière rabattable au niveau de la première zone de paroi avant (18) par le biais d'une septième ligne de pliage (F7) au niveau d'un premier bord et qui est agencée de manière rabattable au niveau d'un quatrième agencement de languette de couvercle (21), en direction de l'espace intérieur (7), par le biais d'une huitième ligne de pliage (F8) au niveau de son deuxième bord, dans lequel le quatrième agencement de languette de couvercle (21) une première zone de paroi latérale (22), qui est agencée de manière rabattable au niveau d'une deuxième zone de paroi latérale (23), en direction de l'espace intérieur (7), par le biais d'une neuvième ligne de pliage (F9) au niveau d'un premier bord, et qui est agencée de manière rabattable, en direction de l'espace intérieur (7), au niveau d'une troisième zone de paroi latérale (24) par le biais d'une dixième ligne de pliage (F10) au niveau d'un deuxième bord, dans lequel la troisième zone de paroi latérale (24) est agencée de manière rabattable au niveau du premier agencement de languette de couvercle (9) et de la première zone de paroi arrière (10), en direction de l'espace intérieur (7), par le biais d'une onzième ligne de pliage (F11).

2. Emballage selon la revendication 1, **caractérisé en ce que** la troisième ligne de pliage (F3) est agencée selon un angle aigu (α) par rapport à la onzième ligne de pliage (F11).

3. Emballage selon la revendication 1 ou 2, **caractérisé en ce que** la dixième ligne de pliage (F10) est agencée selon un angle aigu (β) par rapport à la onzième ligne de pliage (F11).

4. Emballage selon la revendication 2 et 3, **caractérisé en ce que** les angles α et β sont de même taille.

5. Emballage selon l'une quelconque des revendications 1 à 4, **caractérisé en ce que** la huitième ligne de pliage (F8) conduit au niveau d'une extrémité côté couvercle (F8E) à une fente (25), qui va jusqu'à un bord supérieur (26) de la première zone de paroi latérale (22).

6. Emballage selon l'une quelconque des revendications 1 à 5, **caractérisé en ce qu'**une languette de collage (27) est agencée au niveau du bord libre de la languette de couvercle (14) par le biais d'une douzième ligne de pliage (F12).

7. Emballage selon la revendication 6, **caractérisé en ce que** la languette de collage (27) présente des languettes de collage de paroi latérale côté bord (27A, 27B), qui sont fixées à l'état d'emballage fermé sur la paroi latérale associée (2 respectivement 3).

8. Emballage selon la revendication 7, **caractérisé en ce que** la languette de collage (7) et les languettes de collage de paroi latérale (27A, 27B) sont dotées d'une fermeture autocollante.

9. Emballage selon l'une quelconque des revendications 1 à 8, **caractérisé en ce que** le premier agencement de couvercle (8) présente une languette de couvercle côté paroi avant (28), qui est agencée de manière rabattable au niveau de la paroi avant (4) par le biais d'une treizième ligne de pliage (F13).

10. Emballage selon l'une quelconque des revendications 1 à 9, **caractérisé en ce que** l'emballage est plié à partir d'une découpe plane d'un seul tenant, qui présente toutes les lignes de pliage (F1 à F13).

11. Emballage selon l'une quelconque des revendications 1 à 10, **caractérisé en ce que** la paroi de fond (6) est réalisée en tant que fond automatique.

12. Emballage selon l'une quelconque des revendications 1 à 11, **caractérisé en ce que** deux agencements de languette de couvercle (11, 11') réalisés de manière identique sont prévus.

13. Emballage selon l'une quelconque des revendications 1 à 12, **caractérisé en ce que** deux troisièmes agencements de languette de couvercle (17, 17') réalisés de manière identique sont prévus.

14. Emballage selon l'une quelconque des revendications 1 à 13, **caractérisé en ce que** le matériau d'emballage est du carton ondulé.
